# EUROPÄISCHE PATENTSCHRIFT

(11) **EP 4 400 215 B1**
(45) Veröffentlichungstag und Bekanntmachung des Hinweises auf die Patenterteilung: **12.11.2025**
(21) Anmeldenummer: 24150318.4
(22) Anmeldetag: 04.01.2024
(51) Int. Cl.: B03C 1/28

(54) **WASSERFILTER ZUM ENTFERNEN VON MAGNETIT**
WATER FILTER FOR REMOVING MAGNETITE
FILTRE À EAU POUR ENLEVER LA MAGNÉTITE

(30) Priorität: 12.01.2023 DE 102023100684
(43) Veröffentlichungstag der Anmeldung: 17.07.2024
(73) Patentinhaber: Steitz, Achim, 55452 Guldental (DE); Steitz, Petra, 55452 Guldental (DE)
(72) Erfinder: Steitz, Achim, 55452 Guldental (DE)
(74) Vertreter: Müller, Jochen

(56) Entgegenhaltungen:
- CN-A- 114 893 604
- DE-A1- 102015 119 703

## Beschreibung

Die Erfindung bezieht sich auf einen Wasserfilter zum Entfernen von Magnetit aus einem Wasserkreislauf mit mindestens einem Permanentmagnet, der in eine Strömungskammer eines Filtergehäuses eingesetzt und als eine Kugel ausgebildet oder in eine Kugel eingesetzt ist, die eine gegenüber dem peripheren Kugelumfang zurückgesetzte Teilfläche aufweist und in dem Filtergehäuse derart drehbar gelagert ist, dass die Teilfläche in einer Stellung der Kugel in der Strömungskammer und in einer anderen Stellung der Kugel außerhalb des Filtergehäuses angeordnet ist.

Das bei Inbetriebnahme einer Fern- oder Zentralheizungsanlage eingegebene Wasser erfüllt die Anforderungen nach VDI 2035 "Vermeidung von Schäden in Warmwasser-Heizungsanlagen". Während des Betriebs ergibt sich jedoch durch Korrosion an den Rohrinnenwandungen eine Partikelablösung, die zu einer Beeinträchtigung der Heizleistung und zu Störungen der Anlage führen kann.

Um derartige Beeinträchtigungen zu vermeiden, sind verschiedene Schmutzabscheider vorgeschlagen worden. Ein wesentlicher Bestandteil der Verschmutzung besteht aus Magnetitschlamm. Das bei Neubefüllung eingegebene Wasser oder das Ergänzungswasser ist bei unzulänglicher thermischer Entgasung mit Sauerstoff angereichert. Dieser Sauerstoff reagiert mit der Eisenoberfläche der Rohre oder der sonstigen Anlageelemente. Es bilden sich Eisenoxide, die nicht nur eine Verschlammung bewirken, sondern auch nach Art galvanischer Elemente zu Korrosion an den Innenwänden der Anlageelemente führen können. Deshalb gilt es, das Hauptaugenmerk bei der Auswahl eines Schmutzabscheiders auf die Wirksamkeit bei der Abscheidung von Magnetitschlamm zu richten.

Aus der Praxis sind mit Permanentmagneten ausgestattete Magnetitschlammabscheider bekannt, die ein von dem Wasser eines Warmwasserkreislaufs, insbesondere eines Heizungskreislaufs, durchströmtes Filtergehäuse umfassen, in das mindestens ein mit einem oder mehreren Permanentmagneten bestückter Stab eingesetzt ist, der von dem Wasser umströmt wird. An diesen Permanentmagneten setzt sich der größtenteils aus Eisenoxiden bestehende Magnetit bzw. der Magnetitschlamm ab. Von Zeit zu Zeit müssen die mit Magnetit verunreinigten Permanentmagnete aus dem Filtergehäuse entnommen und gereinigt werden.

Schwierig gestaltet sich die Entnahme des Magnetstabes aus dem Filtergehäuse, da der entsprechende Wasserkreislauf abgesperrt werden muss. Dies ist insofern problematisch, als der Heizbetrieb für die Zeit der Reinigung unterbrochen werden muss und es bei der Entnahme des Stabes zu einem Verlust von Wasser in dem Kreislauf kommt, das entsprechend nachzufüllen ist.

Im Zusammenhang mit einer besonders energiesparenden Umwälzpumpe, einer so genannten Hocheffizienzpumpe, ist der Einsatz eines so genannten Magnetitfilters, also eines Wasserfilters mit einem magnetischen Magnetitschlammabscheider zwingend erforderlich, um die Lebensdauer der Umwälzpumpe zu erhöhen, da diese mittels verhältnismäßig starken Dauermagneten betrieben werden, an denen Magnetit, also Eisenoxide, anhaften. Des Weiteren verursachen Magnetitanhaftungen bei Regelelementen wie Thermostatventilen, Strangventilen, Mischer und dergleichen Beeinträchtigungen in deren Regelverhalten, was zu deutlichen Mehrenergieverbräuchen in den Heizungsanlagen führt.

Eine Hocheffizienzpumpe ist als Umwälzpumpe nicht nur für Heizungsanlagen in Einfamilienhäusern, sondern auch für Trinkwarmwasser-Zirkulationen geeignet.

Aus der DE 10 2015 119 703 A1 ist ein Wasserfilter zum Entfernen von Magnetit aus einem Wasserkreislauf mit mindestens einem Permanentmagnet, der in eine Strömungskammer eines Filtergehäuses eingesetzt ist, bekannt. Der Permanentmagnet ist als eine Kugel ausgebildet oder in eine Kugel eingesetzt, die eine gegenüber dem peripheren Kugelumfang zurückgesetzte Teilfläche aufweist und in dem Filtergehäuse derart drehbar gelagert ist, dass die Teilfläche in einer Stellung der Kugel in der Strömungskammer und in einer anderen Stellung der Kugel außerhalb des Filtergehäuses angeordnet ist. Dieser Wasserfilter ist nicht ohne eine Verschmutzung von austretendem Wasser zu reinigen, da das Wasser beim Verdrehen der Kugel in die Reinigungsstellung aufgrund der von der Kugelgeometrie abweichenden Teilfläche außerhalb des Filtergehäuses verbracht wird und zu einer Verschmutzung des Filtergehäuses und der Umgebung führt.

Der Erfindung liegt die Aufgabe zugrunde, einen Wasserfilter der eingangs genannten Art zu schaffen, der leicht und ohne Verschmutzung sowie Wasseraustritt von Magnetitablagerungen zu Reinigen ist.

Erfindungsgemäß wird die Aufgabe dadurch gelöst, dass dem Filtergehäuse eine die Kugel überdeckende Schraubkappe mit mindestens einem Reinigungselement zugeordnet ist.

Das Reinigungselement innerhalb der Schraubkappe kann beispielsweise Wasser aufnehmende Eigenschaften aufweisen und derart das beim Verdrehen der Kugel zur Reinigung der Teilfläche aus dem Filtergehäuse austretende Wasser aufnehmen, so dass keine Verschmutzung des Filtergehäuses und/oder der Umgebung erfolgt. Selbstverständlich ist die Schraubkappe abgedichtet an dem Filtergehäuse angeordnet.

In Ausgestaltung ist das mindestens eine Reinigungselement in seiner Reinigungsstellung in Wirkanlage mit der zurückgesetzten Teilfläche der Kugel, die als eine ebene Abflachung der Kugelfläche oder eine konkave Sammelmulde ausgebildet ist, bringbar und relativ zu der Teilfläche verdrehbar. Das Reinigungselement kann derart ausgelegt und bemessen sowie in der Schraubkappe zugeordnet sein, dass es bei einer Drehung der Schraubkappe auf dem Filtergehäuse die Teilfläche von Magnetitverunreinigungen befreit. Beispielsweise kann die Schraubkappe auf einem Außengewinde des Filtergehäuses hin und her gedreht werden, wobei das Reinigungselement eine Relativbewegung zu der Teilfläche der Kugel ausführt und bei einer entsprechenden axialen Stellung zu der Teilfläche einem mehr oder weniger großen Anpressdruck auf die Kugel ausgesetzt ist. Hierbei kann das Reinigungselement beispielsweise komprimiert oder verformt werden und über die Teilfläche streichen.

Nach einer Weiterbildung ist an der Schraubkappe ein Reinigungselement beweglich angeordnet. Demnach ist zur Reinigung der Teilfläche der Kugel kein Verdrehen der Schraubkappe, sondern eine Bewegung des Reinigungselementes erforderlich. Selbstverständlich ist zur Vermeidung des Austritts von Wasser und/oder Schmutz das Reinigungselement abgedichtet an der Schraubkappe gelagert.

Zweckmäßigerweise ist an der Schraubkappe eine Führungsbuchse befestigt, in der ein mit dem Reinigungselement verbundener Schaft gelagert ist. Die Führungsbuchse kann beispielsweise monolithischer Bestandteil der Schraubkappe oder mittels Gewinde lösbar mit der Schraubkappe verbunden sein. Selbstverständlich kann die Führungsbuchse auch in eine entsprechende Bohrung in der Schraubkappe gepresst oder eingesetzt und verklebt, verlötet oder dergleichen verbunden sein. Zum Auswechseln oder Reinigen des Reinigungselementes kann die Schraubkappe dem Filtergehäuse entnommen und das Reinigungselement mit seinem Schaft aus der Führungsbuchse gezogen werden.

Vorzugsweise ist der Schaft mit einem in einem Führungsansatz der Führungsbuchse gelagerten Betätiger gekoppelt. An dem Betätiger kann ein Benutzer angreifen, um das Reinigungselement relativ zu der Teilfläche der Kugel zu bewegen, um diese von Verunreinigungen, insbesondere Magnetitansammlungen zu befreien.

Zweckmäßigerweise ist die Führungsbuchse abgedichtet mit der Schraubkappe verbunden und der Schaft abgedichtet in der Führungsbuchse gelagert. Als Dichtelement zwischen dem Schaft und der Führungsbuchse kann beispielsweise eine Stopfbuchse verwendet werden.

Um das Reinigungselement in eine zu der Teilfläche entfernte Stellung zu bringen, in der die Kugel ohne eine Behinderung durch das Reinigungselement verdrehbar ist, ist bevorzugt zwischen der Schraubkappe und dem Betätiger eine Druckfeder wirksam.

Das Reinigungselement ist als ein Schwamm, ein Vlies und/oder eine Bürste ausgebildet.

In weiterer Ausgestaltung ein erstes als ein Schwamm oder ein Vlies ausgebildetes Reinigungselement der Schraubkappe und ein zweites als ein Schwamm oder ein Vlies oder eine Bürste ausgebildetes Reinigungselement dem Schaft zugeordnet ist. Das erste Reinigungselement, das auf der Innenseite der Schraubkappe befestigt ist, kann das gegebenenfalls beim Verdrehen der Kugel in die Schraubkappe austretende Wasser aufnehmen und das zweite Reinigungselement lässt sich relativ zu der gegenüber dem peripheren Kugelumfang zurückgesetzten Teilfläche verdrehen, um diese von anhaftenden Verunreinigungen zu befreien.

Um das Reinigen effizient zu gestalten, weist das Reinigungselement mindestens einen der Teilfläche der Kugel entsprechenden Durchmesser auf.

Bevorzugt ist das Reinigungselement auswechselbar befestigt, damit es nach mehreren Reinigungsvorgängen gegebenenfalls ausgetauscht werden kann.

Aufgrund dieser einfachen unproblematischen Handhabung des Wasserfilters ist es jedem Benutzer möglich, in beliebigen Zeitabständen die Kugel von Magnetitanlagerungen zu reinigen. Die Reinigung kann während des Betriebs, also beispielsweise während des Umwälzens des Wassers durch den Wasserkreislauf, insbesondere während eines Heizungsbetriebs, erfolgen und es ist nicht erforderlich das System still zu setzen. Die beiden wesentlichen Stellungen der Kugel, nämlich die Stellung, in der die Teilfläche zum Reinigen außerhalb des Filtergehäuses angeordnet ist, und die Stellung, in der die Teilfläche zum Sammeln von Magnetitablagerungen in die Strömungskammer taucht, sind entweder optisch wahrnehmbar markiert oder lösbar arretierbar, so dass ein Benutzer die entsprechenden Stellungen wahrnehmen kann, um insbesondere die Teilfläche im Inneren der Strömungskammer möglichst optimal auszurichten. Zur lösbaren Arretierung der Kugel in der einen und/oder anderen Stellung können beispielsweise in kleine Mulden in der Kugeloberfläche eintauchende federbelastete Kugelanordnungen vorgesehen sein. Es ist aber auch möglich, eine derartige Stellung durch eine einfache optische Markierung zu kennzeichnen.

Zweckmäßigerweise ist die zurückgesetzte Teilfläche der Kugel entweder als eine ebene Abflachung der Kugelfläche oder eine konkave Sammelmulde ausgebildet. Eine ebene Abflachung ist vorteilhaft für ein einfaches Einsetzen eines Permanentmagneten, ermöglicht jedoch eine gegenüber einer konkaven Sammelmulde geringere Ansammlung von Magnetit aus dem Wasserkreislauf. Magnetitansammlungen, die über eine gedachte Ebene der Kugelfläche auf der Abflachung oder in der Sammelmulde vorhanden sind, werden beim Verdrehen der Kugel zur Reinigung der Teilfläche im Inneren des Filtergehäuses abgestreift. Diese abgestreiften Magnetitverunreinigungen werden durch den Permanentmagnet erneut zur Teilfläche bewegt, wenn diese sich wieder innerhalb der Strömungskammer befindet. Insbesondere bleiben die Magnetitverunreinigungen an der Kugel anhaften, wenn diese vollständig aus einem magnetisierungsbaren Metall gefertigt ist. Nach einem mehrmaligen hin und her drehen der Kugel und jeweiligem Reinigen der Teilfläche von Magnetitablagerungen mittels des Reinigungselementes ist eine relativ große Menge von Magnetit aus dem Wasserkreislauf im Bereich des Wasserfilters entfernt.

Damit sich der Wasserfilter in einen üblicherweise aus Verschraubungen aufweisenden Rohrleitungen zusammengesetzten Wasserkreislauf integrieren lässt, weist das Filtergehäuse eingangsseitig eine Rohrverschraubung auf und ist ausgangsseitig entweder ebenfalls mit einer Rohrverschraubung versehen oder geht in ein Pumpengehäuse über. Dementsprechend kann das zwei Rohrverschraubungen aufweisenden Filtergehäuse strömungstechnisch vor einer bereits vorhandenen Umwälzpumpe, insbesondere einer sogenannten Hocheffizienzpumpe, installiert werden oder bei der Installation einer neuen Umwälzpumpe wird vorzugsweise ein Bauteil installiert, das sowohl den Wasserfilter als auch die Umwälzpumpe in einem gemeinsamen integralen Gehäuse umfasst.

Üblicherweise in einen Wasserkreislauf eingesetzte Umwälzpumpen mit einer Leistung, die zur Installation in einem Ein- bzw. Zweifamilienhaus genügen, weisen eine Einbaulänge von etwa 180 mm auf und sind mit entsprechenden Verschraubungen bis zu einer Größe von ca. 2 Zoll in ein Rohrleitungssystem des Wasserkreislaufs, insbesondere Heizungswasserkreislaufs, eingebaut. Soll nun eine solche Umwälzpumpe mit einer Länge von 180 mm ersetzt werden, ist es bekannt, eine Umwälzpumpe mit einer geringeren Einbaulänge von ca. 130 mm zu verwenden und zusätzlich den Wasserfilter mit einem Filtergehäuse mit einer Gesamtlänge von 50 mm zu installieren. Dementsprechend weist der Wasserfilter mit einer angekoppelten Umwälzpumpe, insbesondere einer so genannten Hocheffizienzpumpe, eine Gesamtlänge von vorzugsweise 180 mm auf und kann in einer Standard-Einbausituation mit einem geringen Aufwand installiert werden.

Beim Verdrehen der Kugel zur Reinigung der Teilfläche bzw. Sammelmulde kann austretendes Heizungsmedium beispielsweise in Form von Sprühwasser, Spritzwasser oder Sprühnebel oder dergleichen kontrolliert in der Schraubkappe aufgefangen und eine Verletzung des Benutzers insbesondere durch das in der Schraubkappe angeordneten Reinigungselement in Form eines Schwamms, Vlieses oder Filzes oder dergleichen saugfähigen Materials vermieden werden.

Bei Reinigung der Reinigung der Teilfläche bzw. Sammelmulde der Kugel weist diese in der Regel eine erhöhte Temperatur auf. Das zweite Reinigungselement lässt sich von Außerhalb der Schraubkappe bedienen, so dass der Benutzer nicht in Kontakt mit warmen Bauteilen des Wasserfilters kommt.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand von Ausführungsbeispielen unter Bezugnahme auf die zugehörige Zeichnung näher erläutert.

Es zeigt:
- Fig. 1: eine schematische Explosions-Teildarstellung eines Wasserfilters nach der Erfindung,
- Fig. 2: eine schematische Seitenansicht des Wasserfilters nach Fig. 1,
- Fig. 3: eine vergrößerte Teildarstellung des Wasserfilters nach Fig. 2 und
- Fig. 4: eine Darstellung des Wasserfilters nach Fig. 2 in alternativer Ausgestaltung.

Der Wasserfilter 1 umfasst ein Filtergehäuse 2, das beidseitig mit Rohrverschraubungen 3 versehen ist, um eine Montage in ein Rohrleitungssystem eines Wasserkreislaufs, insbesondere eines Heizungswasserkreislaufs, mit einfachen Mitteln zu ermöglichen. Selbstverständlich ist auch die unmittelbare Kopplung mit einer nicht dargestellten Pumpe, die als Hocheffizienzpumpe ausgebildet sein kann, möglich. Um den Wasserfilter 1 in eine vorhandene Einbausituation zu integrieren, weist das Filtergehäuse 2 eine Länge von beispielsweise 50 mm und die angeschraubte Pumpe eine Länge von vorzugsweise 130 mm auf. Sonach kann die hier vorgestellte Kombination von Wasserfilter 1 und Pumpe eine Umwälzpumpe nach dem Stand der Technik ersetzen, die üblicherweise bei einem Einsatz in einem Ein- oder Zweifamilienhaus derart dimensioniert ist, dass sie eine Länge von ca. 180 mm aufweist. Selbstverständlich ist es auch möglich, das Filtergehäuse 2 und ein Pumpengehäuse als eine Einheit auszubilden.

Zur Abscheidung von Magnetit bzw. magnetithaltigen Verunreinigungen aus dem Wasser ist in das Filtergehäuse 2 eine Kugel 6 eingesetzt, die entweder selbst permanentmagnetisch ist, bzw. aus einem magnetischen Material hergestellt ist oder wie in Fig. 1 angedeutet einen Permanentmagneten 7 haltert, der in eine entsprechende Öffnung 8 der Kugel 6 eingesetzt ist, wobei die Kugel 6 eine Teilfläche 9 aufweist, die gegenüber dem idealen Kugelumfang zurückgesetzt und durch eine Abflachung oder eine konkave Sammelmulde 10 gebildet ist. Die ins Freie weisende Stirnseite des Permanentmagneten 7 ist im Wesentlichen bündig mit der Teilfläche ausgeführt und ist in einer Lage der Kugel 6 zum Sammeln magnetischer Verunreinigungen, also insbesondere zur Abscheidung von Magnetit bzw. magnetithaltigen Verunreinigungen aus dem Wasser in eine Strömungskammer 11 des Filtergehäuses 2 ausgerichtet.

Um die Kugel 6 abgedichtet in einem Ansatz des Filtergehäuses 2 zu lagern, der zwischen den beiden Rohrverschraubungen 3 angeordnet und annähernd senkrecht zu den Rohrverschraubungen 3 bzw. der Hauptströmungsrichtung von Wasser innerhalb des Filtergehäuses 2 ausgerichtet ist, ist zwischen einem filtergehäuseseitigen Kugelsitz 12 der Kugel 6 und der Kugel 6 ein Dichtkonus 13 angeordnet, in dem die Kugel 6 umfangsseitig einliegt. Die Halterung der Kugel 6 an dem Dichtkonus 13 und damit in dem Filtergehäuse 2 erfolgt mittels eines ringförmigen Einschraubelementes 14. Das Einschraubelement 14 ist mit dem Filtergehäuse 2 verschraubt und die Kugel 6 ragt abschnittweise über das Einschraubelement 14 bzw. steht über dessen freie Oberkante 15 vor.

Die Kugel 6 steht mit einer als ein Drehhebel 16 ausgebildeten Handhabe 17 in Verbindung, wobei eine Drehachse 18 der Handhabe 17 eine mit einer Stopfbuchse versehene Öffnung in einer zugeordneten Wandung des Filtergehäuses 2 durchragt. Die Drehachse ist drehfest in der Kugel 6 gehalten und der zeigerförmige Drehhebel 16 weist beispielsweise in eine zur Sammelmulde 10 parallele Richtung zur optischen Überprüfung der Lage der Sammelmulde 10 bzw. der Kugel 6 in dem Filtergehäuse 2.

Um die Sammelmulde 10 zu reinigen, wird die Kugel 6 mittels des Drehhebels 16 durch einen Benutzer derart verdreht, dass die Sammelmulde 10 aus der Strömungskammer 11 gelangt und derart eine Reinigungsstellung einnimmt. Bei dieser Drehbewegung wird eine geringe Wassermenge aus dem Filtergehäuse 2 verbracht, wobei dies aufgrund des herrschenden Systemdrucks im Filtergehäuse 2 mit einer Vernebelung einhergehen kann, die bei einer unvorsichtigen Handhabung auch eine Verletzung des Benutzers durch das temperierte Wasser zur Folge haben kann.

Um eine Verschmutzung der Umgebung und einen schlagartigen Heiß- oder Warmwasseraustritt zu verhindern, ist das Filtergehäuse 2 mit der die Kugel 6 oberseitig überdeckenden Schraubkappe 21 verschlossen. Die Schraubkappe 21 ist in ihrer inneren Deckelfläche mit einem ersten Reinigungselement 22 bestückt. Das Reinigungselement 22 ist saugfähig als ein Schwamm 23 oder ein Vlies ausgebildet und nimmt das Wasser in dem zwischen der Kugel 6 und der Schraubkappe 21 gebildeten Zwischenraum 24 auf. Alternativ zu der zeichnerischen Darstellung kann der Schwamm 23 den kompletten Zwischenraum 24 ausfüllen und ist insbesondere entnehmbar in der Schraubkappe 21 angeordnet. Im Zentrum der Schraubkappe 21 befindet sich ein zweites Reinigungselement 25, das mit einem Schaft 26 verbunden und beweglich in der Schraubkappe 21 angeordnet ist. Hierzu ist die Schraubkappe 21 in ihrem Zentrum mit einer Führungsbuchse 27 versehen, die einen konzentrisch zu dem Schaft 26 ausgerichteten Führungsansatz 28 umfasst, in dem ein hutförmiger Betätiger 29 mit seinem umlaufenden Rand 30 unverlierbar gelagert ist. Der Betätiger 29 ist fest mit dem Schaft 26 gekoppelt und zwischen dem Betätiger 29 und der Schraubkappe 21 ist eine Druckfeder 31 angeordnet. Zwischen dem Schaft 26 und der Führungsbuchse 27 kann eine Art Stopfbuchse angeordnet sein. Aufgrund der Wirkung der Druckfeder 31 befindet sich das zweite Reinigungselement 25 in seiner unbeaufschlagten Ausgangslage in einer Aussparung 32 des ersten Reinigungselementes 22, das eine Bohrung für den Schaft 26 aufweist.

Zur Reinigung wird die Kugel 6 mittels der Handhabe 17 in ihre Reinigungsstellung verdreht, in der die Sammelmulde 10 in Richtung des zweiten Reinigungselementes 25 weist. Das zweite Reinigungselement 25, das einen im Wesentlichen der Sammelmulde 10 entsprechenden Durchmesser aufweist, ist als eine Bürste, ein Schwamm oder dergleichen ausgebildet, und wird durch eine axiale und/oder radiale Bewegung entsprechend der Doppelpfeile 33 relativ zu der Kugel bewegt, um Ablagerungen aus der Sammelmulde 10 zu entfernen. Durch Loslassen des Betätigers kehrt das zweite Reinigungselement 25 aufgrund der Wirkung der Druckfeder 31 wieder in seine Ausgangslage zurück. Anschließend kann der Benutzer die Kugel 6 derart verdrehen, dass die Sammelmulde 10 wieder eine Lage im Inneren des Filtergehäuses 2 einnimmt und von Wasser umströmbar ist.

In einer einfacheren alternativen Ausgestaltung befindest sich nur erste Reinigungselement 22 in der Schraubkappe 21, die zur Reinigung der Sammelmulde 10 von Verunreinigungen in der Reinigungsstellung auf dem Filtergehäuse 2 verdreht wird, so dass das als Schwamm 23 ausgebildete erste Reinigungselement über die Sammelmulde 10 bzw. die entsprechende Teilfläche 9 der Kugel 6 streicht.

Um auch nicht magnetische Verunreinigungen in dem Filtergehäuse 2 zu sammeln und dadurch eine Beschädigung der Pumpe 4 zu verhindern, ist in das Filtergehäuse 2 ein Filtergewebe 20 eingesetzt, das beispielsweise nach dem Entfernen der Kugel 6 von dem Filtergehäuse 2 entnommen werden kann. Hierfür ist ein Absperren des Wasserfilters 1 mittels nicht dargestellter Armaturen, die an den Rohrverschraubungen 3 vorgesehen sein können, erforderlich.

Es ist für den Fachmann ersichtlich, dass die Anordnung einer zusätzlichen Dichtung zwischen der Kugel 6 und dem Filtergehäuse 2 bzw. dem Einschraubelement 14 nicht erforderlich ist, falls der entsprechende Kugelsitz 12 nur genau genug, also unter Einhaltung geringer Form- und Lage- sowie Maßtoleranzen, gearbeitet ist.

Im Weiteren ist es von der Erfindung umfasst, Wasser durch eine beliebige Flüssigkeit zu ersetzen.

**Bezugszeichen**

| | | | |
|---|---|---|---|
| 1. | Wasserfilter | 27. | Führungsbuchse |
| 2. | Filtergehäuse | 28. | Führungsansatz |
| 3. | Rohrverschraubung | 29. | Betätiger |
| 4. | | 30. | Rand |
| 5. | | 31. | Druckfeder |
| 6. | Kugel | 32. | Aussparung |
| 7. | Permanentmagnet | 33. | Doppelpfeil |
| 8. | Öffnung | | |
| 9. | Teilfläche | | |
| 10. | Sammelmulde | | |
| 11. | Strömungskammer | | |
| 12. | Kugelsitz | | |
| 13. | Dichtkonus | | |
| 14. | Einschraubelement | | |
| 15. | Oberkante von 14 | | |
| 16. | Drehhebel | | |
| 17. | Handhabe | | |
| 18. | Drehachse | | |
| 19. | | | |
| 20. | Filtergewebe | | |
| 21. | Schraubkappe | | |
| 22. | Reinigungselement | | |
| 23. | Schwamm | | |
| 24. | Zwischenraum | | |
| 25. | Reinigungselement | | |
| 26. | Schaft | | |

## Patentansprüche

1. Wasserfilter (1) zum Entfernen von Magnetit aus einem Wasserkreislauf mit mindestens einem Permanentmagnet (7), der in eine Strömungskammer (11) eines Filtergehäuses (2) eingesetzt und als eine Kugel (6) ausgebildet oder in eine Kugel (6) eingesetzt ist, die eine gegenüber dem peripheren Kugelumfang zurückgesetzte Teilfläche (9) aufweist und in dem Filtergehäuse (2) derart drehbar gelagert ist, dass die Teilfläche (9) in einer Stellung der Kugel (6) in der Strömungskammer (11) und in einer anderen Stellung der Kugel (6) außerhalb des Filtergehäuses (2) angeordnet ist, **dadurch gekennzeichnet, dass** dem Filtergehäuse (2) eine die Kugel (6) überdeckende Schraubkappe (21) mit mindestens einem Reinigungselement (22, 25) zugeordnet ist.

2. Wasserfilter (1) nach Anspruch 1, **dadurch gekennzeichnet, dass** das mindestens eine Reinigungselement (22, 25) in seiner Reinigungsstellung in Wirkanlage mit der zurückgesetzten Teilfläche (9) der Kugel (6), die als eine ebene Abflachung der Kugelfläche oder eine konkave Sammelmulde (10) ausgebildet ist, bringbar und relativ zu der Teilfläche (9) verdrehbar ist.

3. Wasserfilter (1) nach Anspruch 1, **dadurch gekennzeichnet, dass** an der Schraubkappe (21) ein Reinigungselement (25) beweglich angeordnet ist.

4. Wasserfilter (1) nach Anspruch 3, **dadurch gekennzeichnet, dass** an der Schraubkappe (21) eine Führungsbuchse (27) befestigt ist, in der ein mit dem Reinigungselement (25) verbundener Schaft (26) gelagert ist.

5. Wasserfilter (1) nach Anspruch 4, **dadurch gekennzeichnet, dass** der Schaft (26) mit einem in einem Führungsansatz (28) der Führungsbuchse (27) gelagerten Betätiger (29) gekoppelt ist.

6. Wasserfilter (1) nach Anspruch 4 oder 5, **dadurch gekennzeichnet, dass** die Führungsbuchse (27) abgedichtet mit der Schraubkappe (21) verbunden und der Schaft (26) abgedichtet in der Führungsbuchse (27) gelagert ist.

7. Wasserfilter (1) nach Anspruch 4, **dadurch gekennzeichnet, dass** zwischen der Schraubkappe (21) und dem Betätiger (29) eine Druckfeder (31) wirksam ist.

8. Wasserfilter (1) nach einem der Ansprüche 1 bis 7, **dadurch gekennzeichnet, dass** das Reinigungselement (22, 25) als ein Schwamm (23), ein Vlies und/oder eine Bürste ausgebildet ist.

9. Wasserfilter (1) nach einem der Ansprüche 1 bis 8, **dadurch gekennzeichnet, dass** ein erstes als ein Schwamm (23) oder ein Vlies ausgebildetes Reinigungselement (22) der Schraubkappe (21) und ein zweites als ein Schwamm (23) oder ein Vlies oder eine Bürste ausgebildetes Reinigungselement (25) dem Schaft (26) zugeordnet ist.

10. Wasserfilter (1) nach einem der Ansprüche 1 bis 9, **dadurch gekennzeichnet, dass** das Reinigungselement (22, 25) mindestens einen der Teilfläche (9) der Kugel (6) entsprechenden Durchmesser aufweist.

11. Wasserfilter (1) nach einem der Ansprüche 1 bis 10, **dadurch gekennzeichnet, dass** das Reinigungselement (22, 25) auswechselbar befestigt ist.

## Claims

1. Water filter (1) for removing magnetite from a water circuit, comprising at least one permanent magnet (7) which is inserted into a flow chamber (11) of a filter housing (2) and is designed as a ball (6) or is inserted into a ball (6) which has a partial surface (9) set back from the peripheral circumference of the ball and is rotatably mounted in the filter housing (2) such that the partial surface (9) is arranged in the flow chamber (11) in one position of the ball (6) and outside the filter housing (2) in another position of the ball (6), **characterized in that** a screw cap (21) which covers the ball (6) and has at least one cleaning element (22, 25) is assigned to the filter housing (2).

2. Water filter (1) according to claim 1, **characterized in that** the at least one cleaning element (22, 25) can, in its cleaning position, be brought into operative contact with the recessed partial surface (9) of the ball (6), which is designed as a planar flattened portion of the ball surface or a concave collecting trough (10), and can be rotated relative to the partial surface (9).

3. Water filter (1) according to claim 1, **characterized in that** a cleaning element (25) is movably arranged on the screw cap (21).

4. Water filter (1) according to claim 3, **characterized in that** a guide bushing (27) is attached to the screw cap (21), in which guide bushing a shaft (26) connected to the cleaning element (25) is mounted.

5. Water filter (1) according to claim 4, **characterized in that** the shaft (26) is coupled to an actuator (29) mounted in a guide projection (28) of the guide bushing (27).

6. Water filter (1) according to claim 4 or 5, **characterized in that** the guide bushing (27) is connected to the screw cap (21) in a sealed manner and the shaft (26) is mounted in the guide bushing (27) in a sealed manner.

7. Water filter (1) according to claim 4, **characterized in that** a compression spring (31) is effective between the screw cap (21) and the actuator (29).

8. Water filter (1) according to any of claims 1 to 7, **characterized in that** the cleaning element (22, 25) is designed as a sponge (23), a fleece and/or a brush.

9. Water filter (1) according to any of claims 1 to 8, **characterized in that** a first cleaning element (22) designed as a sponge (23) or a fleece is assigned to the screw cap (21) and a second cleaning element (25) designed as a sponge (23) or a fleece or a brush is assigned to the shaft (26).

10. Water filter (1) according to any of claims 1 to 9, **characterized in that** the cleaning element (22, 25) has at least one diameter corresponding to the partial surface (9) of the ball (6).

11. Water filter (1) according to any of claims 1 to 10, **characterized in that** the cleaning element (22, 25) is replaceably attached.

## Revendications

1. Filtre à eau (1) permettant d'éliminer la magnétite d'un circuit d'eau, comportant au moins un aimant permanent (7) qui est inséré dans une chambre d'écoulement (11) d'un boîtier de filtre (2) et qui est réalisé sous la forme d'une bille (6) ou qui est inséré dans une bille (6) qui présente une surface partielle (9) en retrait par rapport à la périphérie de la bille et qui est montée de manière à pouvoir tourner dans le boîtier de filtre (2) de telle sorte que la surface partielle (9) est disposée dans la chambre d'écoulement (11) dans une position de la bille (6) et à l'extérieur du boîtier de filtre (2) dans une autre position de la bille (6), **caractérisé en ce qu'**au boîtier de filtre (2) est associé un capuchon fileté (21) recouvrant la bille (6) et comportant au moins un élément de nettoyage (22, 25).

2. Filtre à eau (1) selon la revendication 1, **caractérisé en ce que** l'au moins un élément de nettoyage (22, 25) peut être amené, dans sa position de nettoyage, en contact actif avec la surface partielle (9) en retrait de la bille (6), laquelle surface partielle est réalisée sous la forme d'un méplat plan de la surface de bille ou d'une cuvette collectrice (10) concave, et peut tourner par rapport à la surface partielle (9).

3. Filtre à eau (1) selon la revendication 1, **caractérisé en ce qu'**un élément de nettoyage (25) est disposé de manière à être mobile sur le capuchon fileté (21).

4. Filtre à eau (1) selon la revendication 3, **caractérisé en ce qu'**une douille de guidage (27) est fixée au capuchon fileté (21), dans laquelle est montée une tige (26) reliée à l'élément de nettoyage (25).

5. Filtre à eau (1) selon la revendication 4, **caractérisé en ce que** la tige (26) est accouplée à un actionneur (29) monté dans un épaulement de guidage (28) de la douille de guidage (27).

6. Filtre à eau (1) selon la revendication 4 ou 5, **caractérisé en ce que** la douille de guidage (27) est reliée de manière étanche au capuchon fileté (21) et la tige (26) est montée de manière étanche dans la douille de guidage (27).

7. Filtre à eau (1) selon la revendication 4, **caractérisé en ce qu'**un ressort de compression (31) agit entre le capuchon fileté (21) et l'actionneur (29).

8. Filtre à eau (1) selon l'une des revendications 1 à 7,
**caractérisé en ce que** l'élément de nettoyage (22, 25) est réalisé sous la forme d'une éponge (23), d'un non-tissé et/ou d'une brosse.

9. Filtre à eau (1) selon l'une des revendications 1 à 8, **caractérisé en ce qu'**un premier élément de nettoyage (22) réalisé sous la forme d'une éponge (23) ou d'un non-tissé est associé au capuchon fileté (21) et un second élément de nettoyage (25) réalisé sous la forme d'une éponge (23) ou d'un non-tissé ou d'une brosse est associé à la tige (26).

10. Filtre à eau (1) selon l'une des revendications 1 à 9,
**caractérisé en ce que** l'élément de nettoyage (22, 25) présente au moins un diamètre correspondant à la surface partielle (9) de la bille (6).

11. Filtre à eau (1) selon l'une des revendications 1 à 10,
**caractérisé en ce que** l'élément de nettoyage (22, 25) est fixé de manière à être interchangeable.
